# EUROPÄISCHE PATENTSCHRIFT

(11) **EP 0 237 086 B1**
(45) Veröffentlichungstag und Bekanntmachung des Hinweises auf die Patenterteilung: **10.07.1991**
(21) Anmeldenummer: 87200162.3
(22) Anmeldetag: 03.02.1987
(51) Int. Cl.: G05F 3/26

(54) **Stromspiegelschaltung**
Current mirror circuit
Circuit de miroir de courant

(30) Priorität: 07.02.1986 DE 3603799
(43) Veröffentlichungstag der Anmeldung: 16.09.1987
(73) Patentinhaber: Philips Patentverwaltung GmbH, 22335 Hamburg (DE); Philips Electronics N.V., 5621 BA Eindhoven (NL)
(72) Erfinder: Matthies, Karl-Heinz, D-2000 Hamburg 62 (DE)
(74) Vertreter: Hartmann, Heinrich, Dipl.-Ing.

(56) Entgegenhaltungen:
- EP-A- 0 103 768
- US-A- 4 103 249
- US-A- 4 525 683

## Beschreibung

Die Erfindung bezieht sich auf eine Stromspiegelschaltung mit einem ersten PNP-Transistor, dessen Emitter mit einer Spannungsquelle gekoppelt ist und dessen Kollektor und Basis mit einem Knoten zum Zuführen eines Eingangsstromes gekoppelt sind, und mit wenigstens einem zweiten PNP-Transistor, dessen Emitter mit der Spannungsquelle und dessen Basis mit der Basis des ersten Transistors gekoppelt ist und dessen Kollektor den Ausgang zum Abgeben eines Ausgangsstromes bildet, und mit einer mit weiteren Transistoren aufgebauten Kompensationsschaltung, die dem Knoten einen Kompensationsstrom zuführt, der im wesentlichen der Summe der Basisströme des ersten und zweiten Transistors entspricht.

Eine Stromspiegelschaltung ist z.B. aus dem Buch von Jovan Antula, Schaltungen zur Mikroelektronik, OldenbourgVerlag, 1984, Seite 56 bis 59, bekannt. Die Funktion einer Stromspiegelschaltung besteht darin, einen Ausgangsstrom zu erzeugen, der in einem festen Verhältnis zum Eingangsstrom steht. Eine Stomspiegelschaltung hat bekanntermaßen einen niedrigen Eingangswiderstand und einen hohen Ausgangswiderstand. Der Ausgangsstrom ändert sich bei Belastung also nur sehr wenig. Weiterhin ist eine solche Schaltung weitgehend unabhängig von Temperatureinflüssen.

In der bekannten Schaltung ist bei hohen Gleichstromverstärkungsfaktoren der Eingangsstrom ungefähr gleich dem Ausgangsstrom. Der Symmetriefehler der Stromspiegelschaltung, der von den Basisströmen der beiden Transistoren hervorgerufen wird, ist bei hohen Gleichstromverstärkungsfaktoren nahezu vernachlässigbar.

Hauptsächlich werden Stromspiegelschaltungen in integrierten Schaltungen eingesetzt. Bei der Verwendung von PNP-Transistoren kann nun folgendes Problem auftreten. Die Stromverstärkung hängt wesentlich von der Emitterfläche eines PNP-Transistors ab. Eine Veränderung der Emitterfläche bedeutet eine Veränderung der Stromverstärkung. Es können bei der Fertigung von integrierten Schaltungen, die wenigstens eine Stromspiegelschaltung mit PNP-Transistoren enthalten, solche Exemplarstreuungen auftreten, daß die Symmetriefehler nicht mehr vernachlässigbar werden.

Aus der US-A-4 103 249 entsprechend der DE-PS 28 46 202 ist eine PNP-Stromspiegelschaltung bekannt. Diese umfaßt zwei PNP-Transistoren, die so geschaltet sind, daß die Emitter- und Basis-Anschlüsse parallel liegen. Der erste der beiden PNP-Transistoren ist außerdem als Diode geschaltet, indem die Basis mit dem Kollektor verbunden ist. Die Kollektoren beider Transistoren liegen respektiv an Anschlußpunkten einer Stromvorspannungsschaltung, die die Gleichströme in den Transistoren steuert. Diese werden so eingestellt, daß sie im Betrag um die Summe der Basisströme, die von den Transistoren fließen, sich im wesentlichen unterscheiden. Die Stromvorspannungsschaltung 10 ist mit zwei NPN-Transistoren ausgestattet, deren Kollektoren die Ströme in den PNP-Transistoren ziehen. Die Emitter der NPN-Transistoren sind über Widerstände mit einem dritten bzw. vierten PNP-Transistor verbunden. Alle PNP-Transistoren werden normalerweise gleichzeitig hergestellt, um identisch zu sein. Die Basisanschlüsse der PNP-Transistoren der Stromvorspannungsschaltung 10 sind miteinander verbunden sowie mit dem Kollektor-Basis-Anschluß eines als Diode geschalteten NPN-Transistors, und mit der Basis eines weiteren NPN-Transistors. Die Kollektoren der PNP-Transistoren und die Emitter der letztgenannten NPN-Transistoren liegen gemeinsam an einer Gleichstromquelle. Die letztgenannten NPN-Transistoren der Stromvorspannungsschaltung 10 bilden einen NPN-Stromspiegel, ihre Basis-Emitter-Anschlüsse sind parallelgeschaltet, während der Kollektoranschluß des nicht als Diode geschalteten Transistors des NPN-Stromspiegels mit dem Emitteranschluß eines der erstgenannten NPN-Transistoren der Stromvorspannungsschaltung verbunden ist.

In der US-A-4 103 249 bzw. der DE-PS 28 46 202 ist weiterhin ein Betriebszustand beschrieben, in dem die Summe der Basisströme der Transistoren des PNP-Stromspiegels identisch ist mit der Summe der Basisströme der PNP-Transistoren der Stromvorspannungsschaltung. Diese Basisströme werden über einen der erstgenannten NPN-Transistoren der Stromvorspannungsschaltung 10 dem Strom hinzugegeben, der diesem Transistor aus dem PNP-Stromspiegel zufließt und die Summe der Basisströme von dessen Transistoren enthält.

Aus der US-A-4 525 683 ist ein Stromspiegel mit einer Schaltungsanordnung zum Auslöschen von Basisstromfehlern bekannt. In dieser Schrift ist angegeben, daß bei einer Stromverstärkung der Stromspiegeltransistoren unterhalb des Wertes 50 der Basisstromfehler ansteigt und somit ein einfacher Stromspiegel aus zwei Transistoren mit niedriger Stromverstärkung unbrauchbar wird.

Die Schaltungen nach dem Stand der Technik sind verhältnismäßig kompliziert aufgebaut. Die bekannten Schaltungen weisen aufgrund ihres komplizierten Aufbaus einen Phasen-Frequenzgang auf, der zu einer erhöhten Schwingneigung führt.

Der Erfindung liegt die Aufgabe zugrunde, bei einer Schaltungsanordnung der eingangs genannten Art die obigen Nachteile zu beheben und die Schaltungsanordnung in einfacher Weise so auszubilden, daß die Symmetriefehler verringert werden.

Die Aufgabe wird dadurch gelöst, daß in der Kompensationsschaltung ein dritter PNP-Transistor, dessen Basis mit dem Knoten und dessen Emitter mit der Spannungsquelle gekoppelt ist, seinen Kollektorstrom über eine EmitterBasis-Strecke eines vierten PNP-Transistors, dessen Kollektor an einem Bezugspotential liegt, einem invertierenden Verstärker zuführt, der dem Knoten von seinem Ausgang einen Strom zuleitet, der im wesentlichen gleich der Summe der Basisströme des ersten, zweiten und dritten PNP-Transistors ist. Dabei kann der Emitter des dritten Transistors über einen vierten Widerstand mit der Spannungsquelle gekoppelt sein.

In der erfindungsgemäßen Schaltungsanordnung wird mit Hilfe der Kompensationsschaltung der von den Basisströmen der beiden Stromspiegeltransistoren hervorgerufene Symmetriefehler kompensiert.

Es sei erwähnt, daß aus der US-PS 39 16 331 eine Kompensationsschaltung für einen Eingangstransistor bekannt ist, der ein Eingangssignal an seiner Basis empfängt und dieses zu einer Differenzverstärkerstufe weiterleitet. Dabei wird der Basisstrom des Eingangstransistors kompensiert, in dem aus dem Strom aus seinem Kollektor ein Kompensationsstrom gewonnen wird. Damit soll der Eingangswiderstand dieser Schaltungsanordnung erhöht werden.

In einer ersten Weiterbildung der Erfindung ist vorgesehen, daß der Emitter des ersten Transistors über einen ersten Widerstand, und der Emitter des zweiten Transistors über einen zweiten Widerstand, der nahezu den gleichen Wert wie der erste aufweist, mit der Spannungsquelle gekoppelt ist. Mit dem ersten und zweiten Widerstand wird verhindert, daß durch Streuungen bedingte unterschiedliche Basis-Emitter-Spannungen der beiden Stromspiegeltransistoren die Funktion der Stromspiegelschaltung verändern.

Zur Verbesserung der dynamischen Eigenschaften der Stromspiegelschaltung ist ein dritter Widerstand zwischen der Basis des ersten Transistors und dem Knoten angeordnet. Mit Hilfe dieses dritten Widerstandes wird erreicht, daß ein Impuls im wesentlichen unverzerrt über die Stromspiegelschaltung übertragen wird. Dabei sollte der dritte Widerstand im wesentlichen den gleichen Wert wie der erste Widerstand aufweisen.

In einer anderen Weiterbildung der Erfindung ist vorgesehen, daß der von der Kompensationsschaltung, die weitere PNP-Transistoren enthält, erzeugte Kompensationsstrom in gleicher Weise von der Emitterfläche der PNP-Transistoren in der Kompensationsschaltung abhängt wie die Summe der Basisströme des ersten und zweiten Transistors von ihrer Emitterfläche.

In der Kompensationsschaltung wird ein Kompensationsstrom erzeugt, dessen Größe abhängig ist von der Emitterfläche der in der Kompensationsschaltung verwendeten PNP-Transistoren. Die bei der Fertigung von integrierten Schaltungen auftretenden Streuungen der Emitterfläche zwischen verschiedenen Exemplaren bewirkt einen jeweils anderen Gleichstromverstärkungsfaktor, da der Gleichstromverstärkungsfaktor von der Emitterfläche eines Transistors abhängt. Es tritt jedoch keine Änderung des Verhältnisses der Emitterflächen der verschiedenen Transistoren in der integrierten Schaltung untereinander auf. Daher werden der Kompensationsstrom und die Summe der Basisströme des ersten und zweiten PNP-Transistors von der Emitterfläche der Transistoren bestimmt.

Der Strom am Ausgang des Verstärkers entspricht dem Basisstrom des ersten, zweiten und dritten PNP-Transistors. Um bei verschiedenen Exemplaren von integrierten Schaltungen, die die Stromspiegelschaltung enthalten, d.h. die verschiedenen Exemplare der Stromspiegelschaltung haben unterschiedliche Emitterflächen, die von den ersten beiden PNP-Transistoren hervorgerufene Summe der Basisströme kompensieren zu können, weist die Emitterfläche des dritten bzw. des vierten PNP-Transistors ein konstantes Verhältnis zu der Emitterfläche des ersten bzw. zweiten PNP-Transistors auf. Der vierte Widerstand und der Gleichstromverstärkungsfaktor des Verstärkers müssen so gewählt werden, daß der Verstärker einen Strom abgibt, der der Summe der Basisströme des ersten, zweiten und dritten Transistors entspricht. Der Wert des vierten Widerstandes kann nun so gewählt werden, daß dieser im wesentlichen gleich dem doppelten Wert des ersten Widerstandes ist und der Gleichstromverstärkungsfaktor des invertierenden Verstärker so, daß dieser einen Wert von 3 hat. In diesem Fall ist der Basisstrom des dritten PNP-Transistors ungefähr so groß wie der halbe Summenstrom der Basisströme des ersten und zweiten PNP-Transistors.

In einer Ausführungsform für den invertierenden Verstärker ist vorgesehen, daß dieser einen ersten NPN-Transistor enthält, dessen Kollektor und Basis mit der Basis des vierten PNP-Transistors und dessen Emitter mit dem Bezugspotential gekoppelt sind, und einem zweiten NPN-Transistor, dessen Emitterfläche im wesentlichen gleich der dreifachen Emitterfläche des ersten NPN-Transistors ist und dessen Basis mit der Basis des ersten NPN-Transistors und dessen Emitter mit dem Bezugspotential und dessen Kollektor mit dem Knoten gekoppelt ist. Der Verstärker ist hier als eine einfache Stromspiegelschaltung aus NPN-Transistoren ausgebildet, die in der Regel eine so hohe Verstärkung haben, daß die durch die Basisströme hervorgerufenen Symmetriefehler kaum bemerkbar sind.

Anhand der Zeichnung wird im folgenden ein Ausführungsbeispiel der Erfindung erläutert:
Der Eingangsstrom Ye fließt einem Knoten 1 zu, der die Kompensationsschaltung 2 und den Kollektor eines ersten PNP-Transistors 3, die Basis eines zweiten PNP-Transistors 4 und einen Anschluß eines Widerstandes 5 verbindet. Der andere Anschluß des Widerstandes 5 ist an die Basis des Transistors 3 angeschlossen. Der Emitter des Transistors 3 ist über einen Widerstand 6 und der Emitter des Transistors 4 über einen Widerstand 7 an eine Spannungsquelle Ub angeschlossen. Der Ausgangsstrom Ya der Stromspiegelschaltung wird vom Kollektor des Transistors 4 geliefert. Die Widerstände 6 und 7 sollten so gewählt werden, daß an ihnen eine Spannung abfällt, die größer ist als ein Drittel der Basis-Emitter-Spannung des Transistors 3 oder 4. Bevorzugt werden sollte ein solcher Wert, bei dem ein Spannungsabfall auftritt, der der Hälfte der Basis-Emitter-Spannung eines Transistors 3 oder 4 entspricht. Mit den Widerständen 6 und 7 wird verhindert, daß durch Streuungen bedingte unterschiedliche Basis-Emitter-Spannungen des Transistors 3 bzw. 4 die Funktion der Stromspiegelschaltung verändern.

In der Kompensationsschaltung 2 ist die Basis eines PNP-Transistors 8 mit dem Knoten l verbunden, dessen Emitter über einen Widerstand 9 mit der Spannungsquelle Ub verbunden ist und dessen Kollektor an den Emitter eines PNP-Transistors l2 angeschlossen ist. Der Kollektor des Transistors l2 ist an Masse gelegt und dessen Basis mit der Basis und dem Kollektor eines NPN-Transistors l0 verbunden. Der Emitter dieses Transistors l0 ist ebenso wie der Emitter eines NPN-Transistors ll an Masse gelegt, dessen Basis mit der Basis des Transistors l0 verbunden ist und dessen Kollektor an den Knoten l angeschlossen ist. Die Transistoren l0 und ll bilden eine einfache Stromspiegelschaltung, bei der nur sehr kleine vernachlässigbare Symmetriefehler auftauchen, da in der Regel die Gleichstromverstärkung eines NPN-Transistors sehr hoch ist.

Die Emitterfläche des Transistors 8 bzw. des Transistors l2 ist gleich der Hälfte der Emitterfläche des Transistors 3 bzw. des Transistors 4. Die Emitterfläche des Transistors ll ist gleich der dreifachen Emitterfläche des Transistors l0. Die Emitterfläche des NPN-Transistors l0 kann z.B. gleich einem Sechstel und die Emitterfläche des NPN-Transistors ll gleich der Hälfte der Emitterfläche des Transistos 3 bzw. des Transistors 4 sein. Der aus den NPN-Transistoren l0 und ll gebildete invertierende Verstärker weist einen Gleichstromverstärkungsfaktor von 3 auf. Der Wert des Widerstandes 9 ist gleich dem doppelten Wert des Widerstandes 6 bzw. des Widerstandes 7.

Mit Hilfe der Stromspiegelschaltung soll ein Ausgangsstrom erzeugt werden, der in einem festen Verhältnis zum Eingangsstrom steht, z.B. einem Verhältnis von eins. Bei der bekannten Schaltungsanordnung, d.h. ohne den Widerstand 5 und die Kompensationsschaltung 2 weist die Stromspiegelschaltung einen Symmetriefehler auf, der durch die beiden Basisströme der Transistoren 3 und 4 hervorgerufen wird. Mit Hilfe der Kompensationsschaltung 2 wird ein Kompensationsstrom erzeugt, der der Summe der Basisströme der Transistoren 3 und 4 entgegenwirkt. Dieser Kompensationsstrom ist ungefähr gleich dem doppelten Basisstrom des Transistors 8.

Eine solche Stromspiegelschaltung wird in der Regel in einer integrierten Schaltung eingesetzt. Die Emitterflächen der Transistoren können bei den verschiedenen Exemplaren der integrierten Schaltung unterschiedlich sein. Diese Emitterflächen verändern sich relativ zueinander nicht, sondern nur die absolute Größe der Emitterfläche eines Transistors kann sich verändern. Da die Gleichstromverstärkung der Transistoren abhängig von der Emitterfläche ist, weisen unterschiedliche Exemplare der Stromspiegelschaltung auch unterschiedliche Gleichstromverstärkungen auf. Mit einer Änderung der Gleichstromverstärkung, ergibt sich auch eine Änderung der Basisströme der Transistoren 3 und 4. Da sich die Emitterflächen der Transistoren 8, 9, l0 und ll ebenfalls ändern, ändert sich auch deren Gleichstromverstärkung und somit der Kompensationsstrom. Die erfindungsgemäße Stromspiegelschaltung kann also auch angewendet werden, wenn die Gleichstromverstärkungen sehr klein sind, da sich die Symmetriefehler, die sich bei der bekannten Stromspiegelschaltung auswirken würden, kompensiert werden.

Der Widerstand 5, der den gleichen Wert hat wie der Widerstand 6 bzw. der Widerstand 7 verbessert die Übertragungseigenschaften der Stromspiegelschaltung. Bei einem Eingangsstromimpuls würde ohne diesen Widerstand 5 der Ausgangsstromimpuls einen sehr langsamen Flankenanstieg aufweisen. Durch den Widerstand 5 ergibt sich eine höhere Flankensteilheit. In einer praktischen Schaltungsrealisierung wurden für die Widerstände 5, 6 und 7 ein Wert von 5 kOhm und für den Widerstand 9 ein Wert von 10 kOhm gewählt. Wie sich in praktischen Untersuchungen gezeigt hat, ist die Stromspiegelschaltung auch weitgehend unabhängig von Temperaturschwankungen.

## Patentansprüche

1. Stromspiegelschaltung mit einem ersten PNP-Transistor (3), dessen Emitter mit einer Spannungsquelle (Ub) gekoppelt ist und dessen Kollektor und Basis mit einem Knoten (1) zum Zuführen eines Eingangsstromes (Ye) gekoppelt sind, mit wenigstens einem zweiten PNP-Transistor (4), dessen Emitter mit der Spannungsquelle (Ub) und dessen Basis mit der Basis des ersten Transistors (3) gekoppelt ist und dessen Kollektor den Ausgang zum Abgeben eines Ausgangsstromes (Ya) bildet, und mit einer mit weiteren Transistoren aufgebauten Kompensationsschaltung (2), die dem Knoten (1) einen Kompensationsstrom zuführt, der im wesentlichen der Summe der Basisströme des ersten und zweiten Transistors (3, 4) entspricht,
dadurch gekennzeichnet, daß in der Kompensationsschaltung (2) ein dritter PNP-Transistor (8), dessen Basis mit dem Knoten (1) und dessen Emitter mit der Spannungsquelle gekoppelt ist, seinen Kollektorstrom über eine EmitterBasis-Strecke eines vierten PNP-Transistors (12), dessen Kollektor an einem Bezugspotential liegt, einem invertierenden Verstärker (10, 11) zuführt, der dem Knoten (1) von seinem Ausgang einen Strom zuleitet, der im wesentlichen gleich der Summe der Basisströme des ersten, zweiten und dritten PNP-Transistors (8, 3, 4) ist.

2. Stromspiegelschaltung nach Anspruch 1,
dadurch gekennzeichnet, daß der Emitter des ersten Transistors (3) über einen ersten Widerstand (6), und der Emitter des zweiten Transistors (4) über einen zweiten Widerstand (7), der nahezu den gleichen Wert wie der erste aufweist, mit der Spannungsquelle (Ub) gekoppelt ist.

3. Stromspiegelschaltung nach Anspruch 1 oder 2,
dadurch gekennzeichnet, daß ein dritter Widerstand (5) zwischen der Basis des ersten Transistors (3) und dem Knoten (1) angeordnet ist.

4. Stromspiegelschaltung nach Anspruch 3,
dadurch gekennzeichnet, daß der dritte Widerstand (5) im wesentlichen den gleichen Wert wie der ersten Widerstand (6) aufweist.

5. Stromspiegelschaltung nach einem der vorhergehenden Ansprüche,
dadurch gekennzeichnet, daß der von der Kompensationsschaltung (2), die weitere PNP-Transistoren enthält, erzeugte Kompensationsstrom in gleicher Weise von der Emitterfläche der PNP-Transistoren in der Kompensationsschaltung (2) abhängt wie die Summe der Basisströme des ersten und zweiten Transistors (3, 4) von ihrer Emitterfläche.

6. Stromspiegelschaltung nach einem der vorhergehenden Ansprüche,
dadurch gekennzeichnet, daß der Emitter des dritten Transistors (8) über einen vierten Widerstand (9) mit der Spannungsquelle gekoppelt ist.

7. Stromspiegelschaltung nach Anspruch 6 in integrierter Schaltungstechnik,
dadurch gekennzeichnet, daß die Emitterfläche des dritten und des vierten PNP-Transistors (8, 12) im wesentlichen gleich der Hälfte der Emitterfläche des ersten PNP-Transistors (3) ist, daß der Wert des vierten Widerstandes (9) im wesentlichen gleich dem doppelten Wert des ersten Widerstandes (6) ist und daß der invertierende Verstärker (10, 11) einen Gleichstromverstärkungsfaktor von drei hat.

8. Stromspiegelschaltung nach Anspruch 7 in integrierter Schaltungstechnik,
dadurch gekennzeichnet, daß der invertierende Verstärker einen ersten NPN-Transistor (10) enthält, dessen Kollektor und Basis mit der Basis des vierten PNP-Transistors (12) und dessen Emitter mit dem Bezugspotential gekoppelt sind, und einen zweiten NPN-Transistor (11), dessen Emitterfläche im wesentlichen gleich der dreifachen Emitterfläche des ersten NPN-Transistors (10) ist und dessen Basis mit der Basis des ersten NPN-Transistors (10) und dessen Emitter mit dem Bezugspotential und dessen Kollektor mit dem Knoten (1) gekoppelt ist.

## Claims

1. A current-mirror arrangement comprising a first PNP transistor (3) whose emitter is coupled to a voltage source (Ub)and whose collector and base are coupled to a junction point (1) for the application of an input current (Ye), at least a second PNP transistor (4) whose emitter is coupled to the voltage source (Ub), whose base is coupled to the base of the first transistor (3), and whose collector constitutes the output for supplying an output current (Ya), and a compensation circuit (2) comprising further transistors, which compensation circuit supplies a compensation current to the junction point (1), which current substantially corresponds to the sum of the base currents of the first transistor and the second transistor (3,4),
characterized in that in the compensation circuit (2) a third PNP transistor (8), whose base is coupled to the junction point (1) and whose emitter is coupled to the voltage source, supplies its collector current to an inverting amplifier (10, 11) *via* an emitter-base junction of a fourth PNP transistor (12), whose collector is connected to a reference potential, a current substantially equal to the sum of the base currents of the first, the second and the third PNP transistor (8, 3, 4) being applied from the output of said inverting amplifier to the junction point (1).

2. A current-mirror arrangement as claimed in Claim 1,
characterized in that the emitter of the first transistor (3) is coupled to the voltage source (Ub) *via* a first resistor (6) and the emitter of the second transistor (4) is coupled to said voltage source *via* a second resistor (7) of substantially the same value as the first resistor.

3. A current-mirror arrangement as claimed in Claim 1 or 2,
characterized in that a third resistor (5) is arranged between the base of the first transistor (3) and the junction point (1).

4. A current-mirror arrangement as claimed in Claim 3,
characterized in that the third resistor (5) has substantially the same value of the first resistor (6).

5. A current-mirror arrangement as claimed in any one of the preceding Claims,
characterized in that the compensation current generated by the compensation circuit (2), which comprises further PNP transistors, depends on the emitter areas of the PNP transistors in the compensation circuit (2) in the same way as the sum of the base currents of the first and the second transistor (3,4) depends on their emitter areas.

6. A current-mirror arrangement as claimed in any one of the preceding Claims,
characterized in that the emitter of the third transistor (8) is coupled to the voltage source via a fourth resistor (9).

7. A current-mirror arrangement as claimed in Claim 6 in integrated circuit technology,
characterized in that the emitter area of the third and that of the fourth PNP transistor (8, 12) are each substantially equal to half the emitter area of the first PNP transistor (3), the value of the fourth resistor (9) is substantially equal to twice the value of the first resistor (6), and the inverting amplifier (10,11) has a d.c. gain factor of three.

8. A current-mirror arrangement as claimed in Claim 7 in integrated circuit technology,
characterized in that the inverting amplifier comprises a first NPN transistor (10) whose collector and base are coupled to the base of the fourth PNP transistor (12) and whose emitter is coupled to the reference potential, and a second NPN transistor (11) having an emitter area substantially equal to three times the emitter area of the first NPN transistor (10), and having its base coupled to the base of the first NPN transistor (10), its emitter to the reference potential, and its collector to the junction point (1).

## Revendications

1. Circuit de miroir de courant muni d'un premier transistor PNP (3) dont l'émetteur est couplé à une source de tension (Ub) et dont le collecteur et la base sont couplés à un noeud (1) pour l'amenée d'un courant d'entrée (Ye), d'au moins un deuxième transistor PNP (4), dont l'émetteur est couplé à la source de tension (Ub) et dont la base est couplée à la base du premier transistor (3) et dont le collecteur constitue la sortie pour délivrer un courant de sortie (Ya), et d'un circuit de compensation (2) qui est constitué par d'autres transistors et qui amène au noeud (1) un courant de compensation qui correspond essentiellement à la somme des courants de base des premier et deuxième transistors (3, 4), caractérisé en ce que dans le circuit de compensation (2) un troisième transistor PNP (8), dont la base est couplée au noeud (1) et dont l'émetteur est couplé à la source de tension, amène son courant de collecteur par l'intermédiaire d'un trajet émetteur-base d'un quatrième transistor PNP (12), dont le collecteur est soumis à un potentiel de référence, à un amplificateur d'inversion (10, 11) qui amène, à partir de sa sortie, au noeud (1) un courant qui est essentiellement égal à la somme des courants de base des premier, deuxième et troisième transistors PNP (8, 3, 4).

2. Circuit de miroir de courant selon la revendication 1, caractérisé en ce que l'émetteur du premier transistor (3) est couplé par l'intermédiaire d'une première résistance (6), et l'émetteur du deuxième transistor (4) par l'intermédiaire d'une deuxième résistance (7) dont la valeur est pratiquement égale à celle de la première résistance, à la source de tension (Ub).

3. Circuit de miroir de courant selon la revendication 1 ou 2, caractérisé en ce qu'une troisième résistance (5) est disposée entre la base du premier transistor (3) et le noeud (1).

4. Circuit de miroir de courant selon la revendication 3, caractérisé en ce que la troisième résistance (5) présente essentiellement la même valeur que la première résistance (6).

5. Circuit de miroir de courant selon l'une des revendications précédentes, caractérisé en ce que le courant de compensation obtenu à partir du circuit de compensation (2), qui contient d'autres transistors PNP, dépend d'une façon analogue de la surface d'émetteur des transistors PNP dans le circuit de compensation (2) que la somme des courants de base des premier et deuxième transistors (3, 4) de leurs faces d'émetteur.

6. Circuit de miroir de courant selon l'une des revendications précédentes, caractérisé en ce que l'émetteur du troisième transistor (8) est couplé par l'intermédiaire d'une quatrième résistance (9) à la source de tension.

7. Circuit de miroir de courant selon la revendication 6 dans la technique de circuit intégré, caractérisé en ce que la surface d'émetteur des troisième et quatrième transistors PNP (8, 12) est essentiellement égale à la moitié de la surface d'émetteur du premier transistor PNP (3), en ce que la valeur de la quatrième résistance (9) est essentiellement égale à deux fois la valeur de la première résistance (6) et en ce que l'amplificateur d'inversion (10, 11) présente un coefficient d'amplification du courant continu de trois.

8. Circuit de miroir de courant selon la revendication 7 dans la technique de circuit intégré, caractérisé en ce que l'amplificateur d'inversion contient un premier transistor NPN (10), dont le collecteur et la base sont couplés à la base du quatrième transistor PNP (12) et dont l'émetteur est couplé au potentiel de référence, et un deuxième transistor NPN (11), dont la surface d'émetteur est essentiellement égale à trois fois la surface d'émetteur du premier transistor NPN (10) et dont la base est couplée à la base du premier transistor NPN (10), dont l'émetteur est couplé au potentiel de référence et dont le collecteur est couplé au noeud (1).
